# EUROPÄISCHE PATENTSCHRIFT

(11) **EP 3 739 611 B1**
(45) Veröffentlichungstag und Bekanntmachung des Hinweises auf die Patenterteilung: **11.10.2023**
(21) Anmeldenummer: 19174154.5
(22) Anmeldetag: 13.05.2019
(51) Int. Cl.: H01H 13/52, H03K 17/96

(54) **BEDIENVORRICHTUNG ZUR BERÜHRUNGSEMPFINDLICHEN STEUERUNG ZUMINDEST EINES GERÄTS DER HAUSINSTALLATIONSTECHNIK**
CONTROL DEVICE FOR CONTROLLING AT LEAST ONE TOUCH DEVICE FOR DOMESTIC INSTALLATION
DISPOSITIF DE COMMANDE TACTILE D'AU MOINS UN APPAREIL DE LA TECHNIQUE D'INSTALLATION DOMESTIQUE

(43) Veröffentlichungstag der Anmeldung: 18.11.2020
(73) Patentinhaber: Lunatone Industrielle Elektronik GmbH, 1210 Wien (AT)
(72) Erfinder: Mair, Alexander, 2285 Breitstetten (AT)
(74) Vertreter: Patentanwaltskanzlei Matschnig & Forsthuber OG

(56) Entgegenhaltungen:
- WO-A1-2011/018439
- WO-A2-2005/024540
- AT-A1- 500 128
- DE-A1-102009 013 440
- DE-A1-102010 026 910
- US-A1- 2010 079 404

## Beschreibung

Die Erfindung betrifft eine Bedienvorrichtung zur berührungsempfindlichen Steuerung zumindest eines Geräts der Hausinstallationstechnik, vorzugsweise einer Beleuchtungseinrichtung, durch einen Benutzer, umfassend ein Gehäuse, eine berührempfindliche ebene Sensorfläche zur Erfassung der Position einer Berührung durch einen Benutzer entlang der Ebene der Sensorfläche, eine oberhalb oder unterhalb der Sensorfläche angeordnete Beschriftungsschablone zur grafischen Darstellung von Funktionen der Bedienvorrichtung, wobei die Beschriftungsschablone für den Benutzer sichtbar innerhalb der Bedienvorrichtung angeordnet ist, wobei die Beschriftungsschablone vorzugsweise auswechselbar ausgebildet ist, eine Ausgabeeinheit, die mit der Sensorfläche zur Ausgabe eines von einer erfassten Berührung abhängigen Ausgabesignals zur Steuerung des Geräts eingerichtet ist, und eine transparente Abdeckscheibe, wobei zumindest die berührungsempfindliche Sensorfläche und die Beschriftungsschablone innerhalb des Gehäuses angeordnet sind, wobei die Abdeckscheibe eine Vorderseite des Gehäuses abschließt und die darunter angeordnete Sensorfläche und die Beschriftungsschablone abdeckt, wobei die Abdeckscheibe im Wesentlichen starr ausgeführt ist und vorzugsweise aus Glas besteht.

Eine solche Bedienvorrichtung - auch Touchpanel genannt - wurde in seinen Grundzügen aus der AT 500128 B1 bekannt. Dieses Touchpanel weist bereits eine Beschriftungsschablone auf, die mit einer berührungsempfindlichen Fläche kombiniert wurde, sodass durch Berührung des Touchpanels beispielsweise Lichtfunktionen gesteuert werden können.

Weitere Bedienvorrichtungen sind aus WO 2011/018439 A1 und DE 10 2010 026910 A1 bekannt.

Die Berührung und Steuerung über das Touchpanel erfolgt grundsätzlich einfach und intuitiv, setzt aber voraus, dass die auf der Beschriftungsschablone dargestellten Funktionen durch einen Benutzer visuell erfasst werden, und dann durch eine gezielte Berührung des Touchpanels ausgewählt werden. Dies kann bei der Umsetzung von Funktionen, die im Notfall möglichst rasch erfolgen sollen, unter Umständen Schwierigkeiten bereiten.

Eine Aufgabe der Erfindung besteht daher darin eine Bedienvorrichtung zu schaffen, die einerseits eine Steuerung im Sinne des eingangs erwähnten Touchpanels ermöglicht, und gleichzeitig die Möglichkeit bietet, auch im Notfall raschestmöglich bedient werden zu können.

Diese Aufgabe wird durch eine Bedienvorrichtung der eingangs genannten Art gelöst, indem diese erfindungsgemäß weiters zur Erfassung eines Tastvorganges eingerichtet ist, indem die Abdeckscheibe innerhalb des Gehäuses in eine Richtung im Wesentlichen normal zur Ebene der Sensorfläche dergestalt beweglich gelagert ist, dass die Abdeckscheibe durch Ausüben einer Druckkraft von einer Ruheposition entgegen einer Rückstellkraft in eine definierte Endposition bringbar ist, wobei die Bedienvorrichtung zur Erzeugung der Rückstellkraft eine Rückstelleinrichtung umfasst, wobei die Bedienvorrichtung weiters eine Tasterfassungsvorrichtung zur Erfassung eines Tastvorganges anhand einer Erfassung der Positionsänderung der Abdeckscheibe aufweist, wobei die Tasterfassungsvorrichtung mit der Ausgabeeinheit zur Ausgabe des erfassten Tastsignales verbunden ist.

Auf diese Weise wird ergänzend zu der Touchpanel-Eingabe eine weitere Möglichkeit der Benutzereingabe geschaffen, die einfach durch ausreichend starkes Drücken der Abdeckscheibe aktiviert wird. Die somit umgesetzte Tastfunktion kann beispielsweise eine NOT EIN/AUS Schaltung betreffen. So könnte z.B. das durch die Bedienvorrichtung gesteuerte Gerät durch Aktivieren der Tastfunktion ein- oder ausgeschaltet werden. Die Tastfunktion ist besonders intuitiv durchführbar und bedarf keiner visuellen Erfassung der durch die Beschriftungsschablone dargestellten Funktionen. Sie ist daher zur Umsetzung von Notbefehlen bestens geeignet.

Weiters kann vorgesehen sein, dass die Bedienvorrichtung einen Klickmechanismus umfasst, der bei Überwinden der Rückstellkraft im Zuge des Wechsels in die Endposition aktiviert wird und den Wechsel in die Endposition für den Benutzer akustisch und haptisch bzw. taktil wahrnehmbar macht. Insbesondere kann vorgesehen sein, dass der Klickmechanismus zumindest einen Mikrotaster umfasst. Mit dieser Tastfunktion können Grundfunktionen, wie z.B. EIN/AUS etc. realisiert sein, es können auch zwei oder mehrere Mikrotaster eingesetzt werden. So könnten z.B. bei rechteckigem Gehäuse vier Mikrotaster - in jeder Ecke ein Mikrotaster, eingesetzt werden. Auch wäre durch leichtes Kippen der Abdeckscheibe eine Aktivierung der einzelnen Mikrotaster denkbar, wodurch zusätzliche Funktionen aktiviert werden können.

Vorzugsweise kann die Rückstelleinrichtung dergestalt ausgebildet sein, dass die Rückstellkraft auch bei Erreichen der Endposition in Richtung der Ruheposition wirkt.

Insbesondere kann das Gehäuse eine der Abdeckscheibe gegenüberliegende ebene Hinterseite aufweisen, wobei zwischen der Hinterseite und einem Verbund bestehend aus Abdeckscheibe, Beschriftungsschablone und Sensorfläche ein elastisches Element angeordnet ist, das Teil der Rückstelleinrichtung ist und dazu eingerichtet ist, eine Kraft auf den Verbund auszuüben, mittels der der Verbund in Richtung der Ruheposition gedrückt wird.

Vorzugsweise kann vorgesehen sein, dass das elastische Element ein Schaumstoffelement oder ein Gummielement ist.

Insbesondere kann vorgesehen sein, dass die Bedienvorrichtung einen Energiespeicher zur elektrischen Versorgung der Bedienvorrichtung umfasst, wobei die Bedienvorrichtung dergestalt ausgebildet ist, dass erst nach Erfassung eines Tastvorganges die elektrische Versorgung der Sensorfläche, vorzugsweise der gesamten Bedienvorrichtung, durch den Energiespeicher aktiviert wird. Dabei kann vorgesehen sein, dass die Energieversorgung wieder nach einer definierten Zeitdauer wieder abgeschaltet wird, oder ein Abschalten durch zweiten Tastbefehl aktiviert wird etc.

Weiters kann vorgesehen sein, dass die Beschriftungsschablone und die Bedienvorrichtung dergestalt ausgebildet ist, dass die Beschriftungsschablone auswechselbar ist, wobei die Beschriftungsschablone mit einem drahtlosen Kommunikationsmittel zur Übertragung von Informationen bezüglich der Beschriftung und deren Position an der Schablone ausgestattet ist, und die Bedienvorrichtung dazu eingerichtet ist, diese Informationen zu empfangen und der Sensorfläche zuzuordnen. Die Bedienvorrichtung kann damit für unterschiedliche Beschriftungsschablonen kompatibel sein, wobei die Zuordnung der Beschriftung zu einzelnen Bereichen der Sensorfläche automatisiert über das drahtlose Kommunikationsmittel erfolgen kann. Insbesondere kann dabei vorgesehen sein, dass die drahtlosen Kommunikationsmittel der Beschriftungsschablone einen Barcode und/oder einen NFC-Chip umfassen. Die auswechselbare Beschriftungsschablone kann beispielsweise mittels APP und/oder NFC (near field communication) die Information betreffend der Schablone in die Bedienvorrichtung laden.

In anderen Worten ausgedrückt, wird die Abdeckscheibe beweglich gelagert, sodass sie sich bei aufgebrachtem Druck durch einen Finger bewegt und einen Kontakt z.B. Mikrotatser bedienen kann oder die Bewegung durch einen Weg- Kraft- oder Bewegungssensor erfasst werden kann. Und zwar so, dass durch die Berührung eine Eingabe über die berührungssensible Oberfläche aber parallel auch über die Bewegung möglich ist. Auf diese Weise kann erreicht werden, dass z.B. wichtige Funktionen parallel auch allein durch Druck möglich sind um eine gewünschte Bedienung unter allen Umständen sicherzustellen. Sicherheitstechnisch kann es auch von Vorteil sein, wenn die Eingabe bzw. Auswahl über das Touchlayout erst mit Aktivierung durch entsprechenden Druck übernommen wird. Vorteilhaft ist auch die taktile Rückmeldung an den Benutzer über das spürbare Klicken der Mikroschalter. Bei Batteriebetriebenen Geräten kann das Betätigen der Mikrotaster das System starten, so dass es möglich ist, in Wartezeiten die Elektronik komplett vom Akku zu trennen.

Ein Mikroschalter kann auch in ( Glas-)Panelmitte angebracht werden. So kann vorgesehen werden, dass sich das Glas nicht nur die 4 Ecken und Seiten verschieben und Mikrotaster aktivieren kann, sondern auch ein mittiger Druck vor dem Start der Sensorelektronik erkannt werden kann. Je nach ausgeführter Lagerung kann auch nur ein Mikrotaster mittig angebracht werden, das Glas und Layout z.B. auf einer flexiblen Gummi oder Schaumstoff ähnlichen Schicht gelagert werden.

Die Erfindung ist im Folgenden anhand einer beispielhaften und nicht einschränkenden Ausführungsform näher erläutert, die in Figur 1 veranschaulicht ist. Dabei zeigt
Figur 1 eine schematische Darstellung einer erfindungsgemäßen Bedienvorrichtung.

Figur 1 zeigt eine Bedienvorrichtung 1 zur berührungsempfindlichen Steuerung zumindest eines Geräts der Hausinstallationstechnik, vorzugsweise einer Beleuchtungseinrichtung, durch einen Benutzer. Die Bedienvorrichtung 1 umfasst ein Gehäuse 2, eine berührempfindliche ebene Sensorfläche 3 zur Erfassung der Position einer Berührung durch einen Benutzer entlang der Ebene der Sensorfläche 3 und eine oberhalb oder unterhalb der Sensorfläche 3 angeordnete Beschriftungsschablone 4 zur grafischen Darstellung von Funktionen der Bedienvorrichtung 1. Solche Beschriftungsschablonen 4 sind in der AT 500128 B1 beispielhaft offenbart. Die Beschriftungsschablone 4 ist für den Benutzer sichtbar innerhalb der Bedienvorrichtung 1 angeordnet und vorzugsweise auswechselbar ausgebildet.

Die Bedienvorrichtung 1 umfasst des Weiteren eine in den Figuren nicht dargestellte Ausgabeeinheit, die mit der Sensorfläche 3 zur Ausgabe eines von einer erfassten Berührung abhängigen Ausgabesignals zur Steuerung des Geräts eingerichtet ist. Ferner umfasst die Bedienvorrichtung 1 eine transparente Abdeckscheibe 5. Die berührungsempfindliche Sensorfläche 3 und die Beschriftungsschablone 4 sind innerhalb des Gehäuses 2 angeordnet. Die Abdeckscheibe 5 schließt eine Vorderseite VS des Gehäuses 2 ab, indem sie die darunter angeordnete Sensorfläche 3 und die Beschriftungsschablone 4 abdeckt. Die Abdeckscheibe 5 ist im Wesentlichen starr ausgeführt und besteht vorzugsweise aus Glas.

Die Bedienvorrichtung 1 ist weiters zur Erfassung eines Tastvorganges eingerichtet, indem die Abdeckscheibe 5 innerhalb des Gehäuses 2 in eine Richtung im Wesentlichen normal zur Ebene der Sensorfläche 3 dergestalt beweglich gelagert bzw. geführt ist, dass die Abdeckscheibe 5 durch Ausüben einer Druckkraft von einer Ruheposition P1 entgegen einer Rückstellkraft in eine definierte Endposition P2 bringbar ist, die lediglich beispielhaft in Fig. 1 angedeutet ist. Die Bedienvorrichtung 1 umfasst zur Erzeugung der Rückstellkraft eine Rückstelleinrichtung 6. Weiters umfasst die Bedienvorrichtung 1 eine Tasterfassungsvorrichtung 7 zur Erfassung eines Tastvorganges anhand einer Erfassung der Positionsänderung der Abdeckscheibe aufweist. Im vorliegenden Ausführungsbeispiel umfasst die Tasterfassungsvorrichtung 7 Mikrotaster, die beispielsweise auch in Computereingabegeräten wie Mäusen oder klickbaren Touchpads bzw. Tastern eingesetzt werden, bei denen eine Eingabefläche durch Drücken von einer Ruheposition in eine Endposition gebracht werden kann, wobei der Wechsel in die Endposition taktil und akustisch wahrnehmbar ist. , wobei die Tasterfassungsvorrichtung mit der Ausgabeeinheit zur Ausgabe des erfassten Tastsignales verbunden ist. Alternativ dazu können aber auch andere Bauteile zur Erfassung eines Tastvorganges vorgesehen sein. So wäre es z.B. möglich, die Tasteingabe durch einen Positions- oder Bewegungssensor zu erfassen, und ein mechanisches und akustisches Feedback über eine Knackmechanik, z.B. in Form einer sogenannten "Knackfroschmechanik", zu generieren.

Anders ausgedrückt, kann über die Sensorfläche 3 die Position einer Berührung durch einen Finger eines Benutzers erfasst werden kann. Dabei muss der Benutzer die Sensorfläche 3 nicht direkt berühren. Es genügt grundsätzlich eine Berührung der Abdeckscheibe - wie dies z.B. auch aus diversen anderen Touch-basierten Eingabegeräten wie Tablets, Smartphones etc. bekannt ist, die allesamt eine Abdeckscheibe aufweist, unterhalb der eine berührungsempfindliche Sensoreinheit angeordnet ist. Die Sensorfläche 3 ist durch einen entsprechenden Sensor ausgebildet. Die Beschriftungsschablone 4 weist eine Anzahl an Funktionen und den Funktionen zugeordnete Aktionsflächen auf, wobei die Auflösung der Sensorfläche 3 so gewählt ist, dass die Sensorfläche die Berührung einzelner Aktionsflächen voneinander unterscheiden kann, so dass Berührungen einzelnen Funktionen zuordenbar sind. Die Tasterfassungsvorrichtung 7 kann ferner dazu eingerichtet sein, dass ein von der erfassten Position abhängiges Tastsignal zur Steuerung des Gerätes ausgegeben wird.

Bei der Wahl von Mikrotastern als Tasterfassungselemente kommt vorteilhaft hinzu, dass diese für sich genommen bereits eine Rückstellkraft ausüben, und so ebenso als Bestandteil der Rückstelleinrichtung 6 verstanden werden können.

Das Gehäuse 2 weist eine der Abdeckscheibe 5 gegenüberliegende ebene Hinterseite HS auf, wobei zwischen der Hinterseite HS und einem Verbund bestehend aus Abdeckscheibe 5, Beschriftungsschablone 4 und Sensorfläche 3 ein elastisches Element angeordnet ist, das Teil der Rückstelleinrichtung 6 ist und dazu eingerichtet ist, eine Kraft auf den Verbund auszuüben, mittels der der Verbund in Richtung der Ruheposition P1 gedrückt wird.

In Anbetracht dieser Lehre ist der Fachmann in der Lage, ohne erfinderisches Zutun zu anderen, nicht gezeigten Ausführungsformen der Erfindung zu gelangen. Die Erfindung ist daher nicht auf die gezeigte Ausführungsform beschränkt, sondern durch den gesamten Schutzumfang der Ansprüche definiert. Etwaige Bezugszeichen in den Ansprüchen sind beispielhaft und dienen nur der einfacheren Lesbarkeit der Ansprüche, ohne diese einzuschränken.

## Patentansprüche

1. Bedienvorrichtung (1) zur berührungsempfindlichen Steuerung zumindest eines Geräts der Hausinstallationstechnik, vorzugsweise einer Beleuchtungseinrichtung, durch einen Benutzer, umfassend
- ein Gehäuse (2),
- eine berührempfindliche ebene Sensorfläche (3) zur Erfassung der Position einer Berührung durch einen Benutzer entlang der Ebene der Sensorfläche (3),
- eine oberhalb oder unterhalb der Sensorfläche (3) angeordnete Beschriftungsschablone (4) zur grafischen Darstellung von Funktionen der Bedienvorrichtung (1), wobei die Beschriftungsschablone (4) für den Benutzer sichtbar innerhalb der Bedienvorrichtung (1) angeordnet ist, wobei die Beschriftungsschablone (4) vorzugsweise auswechselbar ausgebildet ist,
- eine Ausgabeeinheit, die mit der Sensorfläche (2) zur Ausgabe eines von einer erfassten Berührung abhängigen Ausgabesignals zur Steuerung des Geräts eingerichtet ist, und
- eine transparente Abdeckscheibe (5),
wobei zumindest die berührungsempfindliche Sensorfläche (3) und die Beschriftungsschablone (4) innerhalb des Gehäuses (2) angeordnet sind, wobei die Abdeckscheibe (5) eine Vorderseite (VS) des Gehäuses (2) abschließt und die darunter angeordnete Sensorfläche (3) und die Beschriftungsschablone (4) abdeckt, wobei die Abdeckscheibe (5) im Wesentlichen starr ausgeführt ist und vorzugsweise aus Glas besteht,
**dadurch gekennzeichnet, dass**
die Bedienvorrichtung (1) weiters zur Erfassung eines Tastvorganges eingerichtet ist, indem die Abdeckscheibe (5) innerhalb des Gehäuses (2) in eine Richtung im Wesentlichen normal zur Ebene der Sensorfläche (3) dergestalt beweglich gelagert ist, dass die Abdeckscheibe (5) durch Ausüben einer Druckkraft von einer Ruheposition (P1) entgegen einer Rückstellkraft in eine definierte Endposition (P2) bringbar ist, wobei die Bedienvorrichtung (1) zur Erzeugung der Rückstellkraft eine Rückstelleinrichtung (6) umfasst, wobei die Bedienvorrichtung (1) weiters eine Tasterfassungsvorrichtung (7) zur Erfassung eines Tastvorganges anhand einer Erfassung der Positionsänderung der Abdeckscheibe (5) aufweist, wobei die Tasterfassungsvorrichtung (7) mit der Ausgabeeinheit zur Ausgabe des erfassten Tastsignales verbunden ist, wobei die Bedienvorrichtung (1) einen Energiespeicher zur elektrischen Versorgung der Bedienvorrichtung (1) umfasst, wobei die Bedienvorrichtung (1) dergestalt ausgebildet ist, dass erst nach Erfassung eines Tastvorganges die elektrische Versorgung der Sensorfläche (3), vorzugsweise der gesamten Bedienvorrichtung (1), durch den Energiespeicher aktiviert wird.

2. Bedienvorrichtung (1) nach Anspruch 1, wobei die Bedienvorrichtung (1) einen Klickmechanismus umfasst, der bei Überwinden der Rückstellkraft im Zuge des Wechsels in die Endposition (P2) aktiviert wird, und dergestalt ausgebildet ist, dass der Wechsel in die Endposition für den Benutzer akustisch und haptisch bzw. taktil wahrnehmbar ist.

3. Bedienvorrichtung (1) nach Anspruch 2, wobei der Klickmechanismus zumindest einen Mikrotaster umfasst.

4. Bedienvorrichtung (1) nach einem der vorhergehenden Ansprüche, wobei die Rückstelleinrichtung (6) dergestalt ausgebildet, dass die Rückstellkraft auch bei Erreichen der Endposition (P2) in Richtung der Ruheposition (P1) wirkt.

5. Bedienvorrichtung (1) nach einem der vorhergehenden Ansprüche, wobei das Gehäuse (2) eine der Abdeckscheibe (5) gegenüberliegende ebene Hinterseite (HS) aufweist, wobei zwischen der Hinterseite (HS) und einem Verbund bestehend aus Abdeckscheibe (5), Beschriftungsschablone (4) und Sensorfläche (3) ein elastisches Element angeordnet ist, das Teil der Rückstelleinrichtung (6) ist und dazu eingerichtet ist, eine Kraft auf den Verbund auszuüben, mittels der der Verbund in Richtung der Ruheposition (P1) gedrückt wird.

6. Bedienvorrichtung (1) nach Anspruch 5, wobei das elastische Element ein Schaumstoffelement oder ein Gummielement ist.

7. Bedienvorrichtung (1) nach einem der vorhergehenden Ansprüche, wobei die Beschriftungsschablone (4) und die Bedienvorrichtung (1) dergestalt ausgebildet ist, dass die Beschriftungsschablone (4) auswechselbar ist, wobei die Beschriftungsschablone mit einem drahtlosen Kommunikationsmittel zur Übertragung von Informationen bezüglich der Beschriftung und deren Position an der Schablone ausgestattet ist, und die Bedienvorrichtung (1) dazu eingerichtet ist, diese Informationen zu empfangen und der Sensorfläche (3) zuzuordnen.

8. Bedienvorrichtung (1) nach Anspruch 7, wobei die drahtlosen Kommunikationsmittel der Beschriftungsschablone (4) einen Barcode und/oder einen NFC-Chip umfassen.

## Claims

1. Operating device (1) for touch-sensitive control of at least one device of the domestic installation technology, preferably a lighting device, by a user, comprising
- a housing (2)
- a touch-sensitive planar sensor surface (3) for detecting the position of a touch by a user along the plane of the sensor surface (3),
- a labeling template (4) arranged above or below the sensor surface (3) for graphical representation of functions of the operating device (1), the labeling template (4) being arranged within the operating device (1) so as to be visible to the user, the labeling template (4) preferably being designed so as to be replaceable,
- an output unit which is set up with the sensor surface (2) for outputting an output signal dependent on a detected touch for controlling the device, and
- a transparent cover plate (5),
at least the touch-sensitive sensor surface (3) and the labeling template (4) being arranged inside the housing (2), the cover pane (5) closing off a front side (VS) of the housing (2) and covering the sensor surface (3) arranged underneath and the labeling template (4), the cover pane (5) being of essentially rigid design and preferably consisting of glass
**characterized in that**
the operating device (1) is further set up for detecting a sensing operation **in that** the cover disc (5) is mounted movably within the housing (2) in a direction essentially normal to the plane of the sensor surface (3) in such a way that the cover disc (5) can be brought from a rest position (P1) into a defined end position (P2) counter to a restoring force by exerting a pressing force, the operating device (1) comprising a restoring device (6) for generating the restoring force, wherein the operating device (1) further comprises a sensing device (7) for detecting a sensing operation on the basis of a detection of the change in position of the cover plate (5), wherein the sensing device (7) is connected to the output unit for outputting the detected sensing signal, the operating device (1) comprising an energy store for the electrical supply of the operating device (1), the operating device (1) being designed in such a way that the electrical supply of the sensor surface (3), preferably of the entire operating device (1), is activated by the energy store only after a sensing operation has been detected.

2. Operating device (1) according to claim 1, wherein the operating device (1) comprises a click mechanism which is activated when the restoring force is overcome in the course of the change to the end position (P2), and is designed in such a way that the change to the end position can be perceived acoustically and haptically or tactilely by the user.

3. Operating device (1) according to claim 2, wherein the click mechanism comprises at least one micro pushbutton.

4. Operating device (1) according to one of the preceding claims, wherein the resetting device (6) is designed in such a way that the resetting force also acts in the direction of the rest position (P1) when the end position (P2) is reached.

5. Operating device (1) according to one of the preceding claims, wherein the housing (2) has a flat rear side (HS) opposite the cover plate (5), wherein an elastic element is arranged between the rear side (HS) and a composite consisting of cover plate (5), inscription template (4) and sensor surface (3), which element is part of the resetting device (6) and is set up to exert a force on the composite by means of which the composite is pressed in the direction of the rest position (P1).

6. Operating device (1) according to claim 5, wherein the elastic element is a foam element or a rubber element.

7. Operating device (1) according to one of the preceding claims, wherein the labeling template (4) and the operating device (1) are designed in such a way that the labeling template (4) is exchangeable, wherein the labeling template is equipped with wireless communication means for transmitting information regarding the labeling and its position on the template, and the operating device (1) is set up to receive this information and to assign it to the sensor surface (3).

8. Operating device (1) according to claim 7, wherein the wireless communication means of the labeling template (4) comprise a barcode and/or an NFC chip.

## Revendications

1. Dispositif de commande (1) pour la commande sensible au toucher d'au moins un appareil de la technique d'installation domestique, de préférence un dispositif d'éclairage, par un utilisateur, comprenant
- un boîtier (2),
- une surface de détection plane (3) sensible au toucher pour détecter la position d'un contact par un utilisateur le long du plan de la surface de détection (3),
- un gabarit d'inscription (4) disposé au-dessus ou au-dessous de la surface de capteur (3) pour la représentation graphique de fonctions du dispositif de commande (1), le gabarit d'inscription (4) étant disposé de manière visible pour l'utilisateur à l'intérieur du dispositif de commande (1), le gabarit d'inscription (4) étant de préférence conçu de manière interchangeable,
- une unité de sortie qui est conçue avec la surface de détection (2) pour émettre un signal de sortie dépendant d'un contact détecté pour la commande de l'appareil, et
- une plaque de recouvrement transparente (5),
au moins la surface de capteur (3) sensible au toucher et le gabarit d'inscription (4) étant disposés à l'intérieur du boîtier (2), la vitre de recouvrement (5) fermant une face avant (VS) du boîtier (2) et recouvrant la surface de capteur (3) et le gabarit d'inscription (4) disposés en dessous, la vitre de recouvrement (5) étant réalisée essentiellement de manière rigide et étant de préférence en verre,
**caractérisé en ce que**
le dispositif de commande (1) est en outre conçu pour détecter un processus de palpage, **en ce que** la plaque de recouvrement (5) est montée mobile à l'intérieur du boîtier (2) dans une direction sensiblement perpendiculaire au plan de la surface de capteur (3), de telle sorte que la plaque de recouvrement (5) peut être amenée, en exerçant une force de pression, d'une position de repos (P1) dans une position finale définie (P2), à l'encontre d'une force de rappel, le dispositif de commande (1) comprenant un dispositif de rappel (6) pour générer la force de rappel, le dispositif de commande (1) présentant en outre un dispositif de saisie par palpeur (7) pour la saisie d'un processus de palpage à l'aide d'une saisie du changement de position du disque de recouvrement (5), le dispositif de saisie par palpeur (7) étant relié à l'unité de sortie pour la sortie du signal de palpage saisi, le dispositif de commande (1) comprend un accumulateur d'énergie pour l'alimentation électrique du dispositif de commande (1), le dispositif de commande (1) étant conçu de telle sorte que l'alimentation électrique de la surface de détection (3), de préférence de l'ensemble du dispositif de commande (1), n'est activée par l'accumulateur d'énergie qu'après la détection d'un processus de palpage.

2. Dispositif de commande (1) selon la revendication 1, dans lequel le dispositif de commande (1) comprend un mécanisme à clic qui est activé lorsque la force de rappel est surmontée au cours du passage à la position finale (P2), et est conçu de telle sorte que le passage à la position finale est perceptible de manière acoustique et haptique ou tactile pour l'utilisateur.

3. Dispositif de commande (1) selon la revendication 2, dans lequel le mécanisme à clic comprend au moins un micropoussoir.

4. Dispositif de commande (1) selon l'une des revendications précédentes, dans lequel le dispositif de rappel (6) est configuré de telle sorte que la force de rappel agit également en direction de la position de repos (P1) lorsque la position finale (P2) est atteinte.

5. Dispositif de commande (1) selon l'une des revendications précédentes, dans lequel le boîtier (2) présente une face arrière plane (HS) opposée à la vitre de recouvrement (5), un élément élastique étant disposé entre la face arrière (HS) et un composite constitué de la vitre de recouvrement (5), du gabarit d'inscription (4) et de la surface de détection (3), lequel élément élastique fait partie du dispositif de rappel (6) et est conçu pour exercer sur le composite une force au moyen de laquelle le composite est poussé en direction de la position de repos (P1).

6. Dispositif de commande (1) selon la revendication 5, dans lequel l'élément élastique est un élément en mousse ou un élément en caoutchouc.

7. Dispositif de commande (1) selon l'une des revendications précédentes, dans lequel le gabarit d'inscription (4) et le dispositif de commande (1) sont configurés de telle sorte que le gabarit d'inscription (4) est interchangeable, le gabarit d'inscription étant équipé d'un moyen de communication sans fil pour transmettre des informations relatives à l'inscription et à sa position sur le gabarit, et le dispositif de commande (1) étant configuré pour recevoir ces informations et les associer à la surface de détection (3).

8. Dispositif de commande (1) selon la revendication 7, dans lequel les moyens de communication sans fil du gabarit d'inscription (4) comprennent un code à barres et/ou une puce NFC.
